# EUROPÄISCHE PATENTSCHRIFT

(11) **EP 3 356 728 B1**
(45) Veröffentlichungstag und Bekanntmachung des Hinweises auf die Patenterteilung: **26.06.2019**
(21) Anmeldenummer: 16760640.9
(22) Anmeldetag: 19.08.2016
(51) Int. Cl.: F21Y 105/10, F21S 41/143, F21S 41/29, F21S 41/24, F21S 41/25, F21S 41/255, F21S 41/43, F21S 41/663

(54) **BELEUCHTUNGSVORRICHTUNG FÜR EINEN KRAFTFAHRZEUGSCHEINWERFER**
LIGHTING DEVICE FOR A MOTOR VEHICLE HEADLIGHT
DISPOSITIF D'ÉCLAIRAGE POUR PHARE DE VÉHICULE AUTOMOBILE

(30) Priorität: 30.09.2015 AT 508252015
(43) Veröffentlichungstag der Anmeldung: 08.08.2018
(73) Patentinhaber: ZKW Group GmbH, 3250 Wieselburg (AT)
(72) Erfinder: TAUDT, Lukas, 3250 Wieselburg (AT); MAIER, Udo, 3130 Herzogenburg (AT)
(74) Vertreter: Patentanwaltskanzlei Matschnig & Forsthuber OG
(86) Internationale Anmeldenummer: PCT/AT2016/060033
(87) Internationale Veröffentlichungsnummer: WO 2017/054020

(56) Entgegenhaltungen:
- EP-A2- 2 306 074
- AT-A4- 507 679
- AT-A4- 514 705
- AT-U1- 11 129
- US-A1- 2014 204 602

## Beschreibung

Die Erfindung betrifft eine Beleuchtungsvorrichtung für einen Kraftfahrzeugscheinwerfer, aufweisend eine erste Lichtführungseinheit mit einem Haltesteg und zumindest zwei voneinander beabstandeten von dem Haltesteg abstehenden Auskopplungsstegen, eine zweite Lichtführungseinheit mit einem Haltesteg und zumindest einem von dem Haltesteg abstehenden Auskopplungssteg, einer Anzahl an Lichtquellen zur Einkopplung von Licht in die Auskopplungsstege der Lichtführungseinheiten, wobei jedem Auskopplungssteg zumindest eine Lichtquelle zugeordnet ist, und zumindest eine den Lichtführungseinheiten nachgeordnete Linse, vorzugsweise eine Projektionslinse, zur Erzeugung einer definierten Lichtverteilung, wobei jeder Auskopplungssteg eine Lichtauskopplungsfläche zur Abstrahlung von Licht in die zumindest eine Linse aufweist, wobei die erste und die zweite Lichtführungseinheit voneinander gesonderte Bauteile sind, die dergestalt zueinander angeordnet sind, dass zwischen benachbarten Auskopplungsstegen der ersten Lichtführungseinheit jeweils ein Auskopplungssteg der zweiten Lichtführungseinheit angeordnet ist.

Weiters betrifft die Erfindung Kraftfahrzeugscheinwerfer mit zumindest einer erfindungsgemäßen Beleuchtungsvorrichtung sowie ein Kraftfahrzeug aufweisend zumindest eine, vorzugsweise zwei Beleuchtungsvorrichtungen und/oder Kraftfahrzeugscheinwerfer.

Eingangs genannte Beleuchtungsvorrichtungen werden in Lichtmodulen für Kraftfahrzeugscheinwerfer zur Erzeugung von Lichtverteilungen, beispielsweise zur Erzeugung von segmentierten Lichtverteilungen, d.h. von Lichtverteilungen, welche aus einzelnen Lichtsegmenten aufgebaut sind, verwendet. Ein solches Lichtsegment kann beispielsweise durch aktivieren einer Lichtquelle ausgeleuchtet werden, welche Lichtquelle einem Auskopplungssteg zugeordnet ist, wobei das in den Auskopplungssteg eingekoppelte Licht über eine nachgeordnete Linse als Lichtsegment z.B. auf einen vor der Beleuchtungsvorrichtung liegenden Bereich, beispielsweise eine Fahrbahn, abgebildet wird.

Zur Erzeugung einer möglichst homogenen Lichtverteilung ist es wünschenswert, die einzelnen Auskopplungsstege möglichst nahe aneinander anzuordnen. Aus fertigungstechnischen Gründen lassen sich allerdings nur begrenzt enge Spaltmaße zwischen den Auskopplungsstegen einer Lichtführungseinheit wirtschaftlich herstellen. Aus diesem Grund ist man dazu übergangen, zwei oder mehr Lichtführungseinheiten mit Auskopplungsstegen vorzusehen, die ineinander verschoben werden können, sodass der Auskopplungssteg einer Lichtführungseinheit zwischen Auskopplungsstegen der gegenüber liegenden Lichtführungseinheit aufgenommen ist und damit geringe Spaltmaße zwischen den Auskopplungsstegen wirtschaftlich hergestellt werden können. Solche Lichtführungseinheiten sind beispielsweise aus dem Dokument WO 2014/202177 A1 bekannt geworden, in welchem Auskopplungsstege - dort als Vorsatzoptik bezeichnet - auf zwei einander gegenüberliegenden Lichtführungseinheiten angeordnet sind.

Das Dokument AT 514705 A4 offenbart ebenfalls einen Scheinwerfer mit bekannten Lichtführungseinheiten als Vorsatzoptik in Kombination mit einer Projektionslinse.

Das Vorsehen von Lichtführungseinheiten, die ineinander eingreifen bzw. zur Erzeugung einer gemeinsamen Lichtverteilung zusammen wirken, hat den Nachteil, dass diese zueinander fehlpositioniert werden können, wobei die Erfahrung gezeigt hat, dass bereits geringfügige Fehlpositionierungen der Lichtführungseinheiten zueinander im Lichtbild einer solchen Beleuchtungsvorrichtung erkennbar sind. Dies betrifft insbesondere den Verlauf der Unterkante einer durch die Beleuchtungsvorrichtung abgestrahlten Lichtverteilung, der bei zueinander versetzten Lichtführungseinheiten dem Verlauf einer Rechteckfunktion entspricht.

Es wurden daher Anstrengungen unternommen, Positionierungsfehler der Lichtführungseinheiten zueinander zu minimieren. Diese Anstrengungen konnten bisher nur bedingt zufrieden stellende Ergebnisse zu Tage bringen, da durch den mehrteiligen, teilweise ineinander verschachtelten Aufbau der Beleuchtungsvorrichtung Toleranzmaße einzelner Komponenten nicht beliebig reduziert werden können, ohne den Zusammenbau der Beleuchtungsvorrichtung beträchtlich zu erschweren und/oder die Kosten zur Herstellung der einzelnen Komponenten deutlich zu erhöhen.

Eine Aufgabe der Erfindung besteht daher darin, eine Beleuchtungsvorrichtung zu schaffen, bei welcher die Vorteile des Vorsehens von miteinander zusammen wirkenden Lichtführungseinheiten weiterhin genutzt werden können und die genannten Nachteile, insbesondere unerwünschte Abbildungsfehler, vermieden werden.

Diese Aufgabe wird mit einer Beleuchtungsvorrichtung der eingangs genannten Art gelöst, indem erfindungsgemäß zwischen der Linse und den Lichtauskopplungsflächen der Auskopplungsstege eine Blende angeordnet ist, die dazu eingerichtet ist, das von den Auskopplungsstegen in Richtung der Linse abgestrahltes\austretendes Licht dergestalt zu begrenzen, dass die durch die Beleuchtungsvorrichtung abgestrahlte Lichtverteilung durch eine einzige durchgängige geradlinige Unterkante, vorzugsweise in Form einer horizontale Linie, nach unten begrenzt ist.

Dank der Erfindung können Positionierfehler der Lichtführungseinheiten in vertikaler Richtung ausgeglichen werden, sodass die durch die Beleuchtungsvorrichtung abgestrahlte Lichtverteilung durch eine einzige, scharfe, durchgängige Unterkante begrenzt wird. Die Unterkante befindet sich beispielsweise 2° unterhalb der Horizontallinie der Lichtverteilung.

Die erste und/ oder die zweite Lichtführungseinheit müssen nicht einstückig ausgeführt sein, sondern kann auch aus mehreren Lichtführungseinheiten zusammengesetzt sein. Die Blende besteht aus lichtundurchlässigem Material. Die Beleuchtungsvorrichtung ist vorzugsweise dazu eingerichtet, eine Abblendlichtverteilung oder eine Fernlichtverteilung, insbesondere eine adaptive Abblendlichtverteilung oder Fernlichtverteilung zu erzeugen.

Alternativ wäre es auch denkbar, die Auskopplungsstege voneinander getrennt auszuführen - also jeder Lichtführungseinheit nur ein Auskopplungssteg zugeordnet ist. Auf das Vorsehen von Haltestegen könnte bei einer solchen Anordnung verzichtet werden. Die Blende würde dabei den gleichen Effekt oben angeführt zeigen, allerdings ist der fertigungstechnische Aufwand zur Realisierung einer solchen Anordnung unverhältnismäßig hoch.

Insbesondere kann vorgesehen sein, dass die Blende eine horizontale Kante zur Begrenzung der Lichtverteilung aufweist.

Um eine allseitige Begrenzung der Lichtverteilung zu erzielen, kann vorgesehen sein, dass die Blende eine Öffnung aufweist, durch die Licht von den Auskopplungsstegen in die Linse geleitet wird, wobei im eingebauten Zustand eine Oberseite der Öffnung durch eine horizontal verlaufende Kante begrenzt ist.

Vorzugsweise kann die Blende einstückig ausgeführt sein.

Insbesondere kann vorgesehen sein, dass die erste Lichtführungseinheit eine Anzahl von n von dem Haltesteg abstehenden Auskopplungsstege aufweist, wobei die zweite Lichtführungseinheit eine Anzahl von n-1 von dem Haltesteg abstehende Auskopplungsstege aufweist, wobei vorzugsweise n=3, n=4 oder n≥5 gilt. Die erste Lichtführungseinheit weist in dieser Variante der Erfindung immer einen Auskopplungssteg mehr auf, als die zweite Lichtführungseinheit. Mit zunehmender Anzahl an Auskopplungsstegen ist es möglich, eine feiner aufgelöste Segmentierung der Lichtverteilung zu erzielen.

Bei einer alternativen Ausführungsform weisen die erste und die zweite Lichtführungseinheit eine gleiche Anzahl von Auskopplungsstegen auf. Dabei weist die erste Lichtführungseinheit eine Anzahl von n von dem Haltesteg abstehenden Auskopplungsstege auf, wobei die zweite Lichtführungseinheit eine Anzahl von n von dem Haltesteg abstehende Auskopplungsstege aufweist, wobei vorzugsweise n=3, n=4 oder n≥5 gilt.

Zudem kann vorgesehen sein, dass die erste und/oder die zweite Lichtführungseinheit als transparente Vollkörper ausgeführt sind. Die Lichtleitung innerhalb der Vollkörper erfolgt durch Totalreflexion entlang seiner Wände.

Alternativ dazu kann vorgesehen sein, dass die erste und/oder die zweite Lichtführungseinheit als lichtleitende Hohlkörper ausgeführt sind.

Besonders günstig kann es sein, wenn jedem Auskopplungssteg zumindest eine LED-Lichtquelle zugeordnet ist. Auch können jedem Auskopplungssteg zwei oder mehr LEDs zugeordnet sein.

Um das durch die Auskopplungsstege abgestrahlte Licht und in weiterer Folge Segmentierung der Lichtverteilung besonders genau vorgeben zu können, kann vorgesehen sein, dass einzelne, vorzugsweise alle, den Auskopplungsstegen zugeordnete Lichtquellen zur Erzeugung einer dynamischen Lichtverteilung einzeln ansteuerbar sind.

Ein weiterer Aspekt Erfindung betrifft einen Kraftfahrzeugscheinwerfer mit zumindest einer erfindungsgemäßen Beleuchtungsvorrichtung sowie ein Kraftfahrzeug, aufweisend zumindest eine, vorzugsweise zwei erfindungsgemäße Beleuchtungsvorrichtungen und/ oder Kraftfahrzeugscheinwerfer.

Die Erfindung ist im Folgenden anhand einer beispielhaften und nicht einschränkenden Ausführungsform näher erläutert, die in den Figuren veranschaulicht ist. Darin zeigt
Figur 1 eine schematische Darstellung einer Beleuchtungsvorrichtung gemäß dem Stand der Technik und Figur 1a eine Detaildarstellung der Figur 1,
Figur 1a eine Detailansicht eines Strahlenverlaufes durch Lichtführungseinheiten gemäß Figur 1,
Figur 2 eine schematische Darstellung mehrere durch die Beleuchtungsvorrichtung gemäß Figur 1 erzeugter Lichtsegmente,
Figur 3 und 4 eine beispielhafte Anordnung einzelner Komponenten einer Beleuchtungsvorrichtung,
Figur 5 und 6 Beispiele für Anordnungen von Lichtführungseinheiten,
Figur 7 eine Schnittdarstellung einer erfindungsgemäßen Ausführungsform einer Beleuchtungsvorrichtung und Figur 7a eine Detaildarstellung der Figur 7,
Figur 8 eine Darstellung der Lichtverteilung der Beleuchtungsvorrichtung gemäß Fig. 7,
Figur 9 eine Vorderansicht auf eine Blende der Beleuchtungsvorrichtung.

In den folgenden Figuren bezeichnen - sofern nicht anders angegeben - gleiche Bezugszeichen gleiche Merkmale.

Figur 1 zeigt eine schematische Darstellung einer Beleuchtungsvorrichtung 1 gemäß dem Stand der Technik. Die Beleuchtungsvorrichtung 1 ist für den Einsatz in einem Kraftfahrzeugscheinwerfer geeignet und weist eine erste Lichtführungseinheit 2 sowie eine zweite Lichtführungseinheit 3 auf, wobei in der gezeigten Perspektive die erste Lichtführungseinheit 2 die zweite Lichtführungseinheit 3 nahezu vollständig überdeckt.

Die Lichtführungseinheiten 2 und 3 sind dazu eingerichtet, Licht, das über vorgelagerte Lichtquellen 4 in die Lichtführungseinheit 2 oder 3 eingekoppelt wird, in eine nachgeordnete Linse 5 einzuleiten. Die Lichtführungseinheiten 2 und 3 sind zu der optischen Achse OA der Linse 5 entsprechend ausgerichtet, um Licht in die Linse 5 einzustrahlen. Aufgrund diverser Montageungenauigkeiten und/oder Fertigungstoleranzen, auf die bei der Diskussion der Figuren 3 bis 6 noch näher eingegangen wird, können die Lichtführungseinheiten 2 und 3 entsprechend dem vorliegenden Fall in vertikaler Richtung zueinander in einer Weise versetzt sein, die zu Abstufungen einer Unterkante der Lichtverteilung des durch die Beleuchtungsvorrichtung erzeugten Lichtbildes führt. Im vorliegenden Fall weist die zweite Lichtführungseinheit 3 einen Versatz nach oben und die erste Lichtführungseinheit 2 einen Versatz nach unten auf, wodurch ein durch die zweite Lichtführungseinheit 3 ausgekoppelte Randstrahl L3 einen Versatz zu dem durch die erste Lichtführungseinheit ausgekoppelten Randstrahl L2 aufweist. Ein Randstrahl bezeichnet dabei einen Lichtstrahl, der in dem äußersten Randbereich des durch eine Lichtführungseinheit 3 ausgeleuchteten Raumwinkels liegt und damit die Begrenzung der Lichtverteilung festlegt. Alle Richtungsangaben beziehen sich - sofern nicht anders angegeben - auf die Beleuchtungsvorrichtung im montierten Zustand. Figur 1a zeigt eine Detaildarstellung der zueinander versetzten Lichtführungseinheiten 2 und 3 sowie der beispielhaften Randstrahlen L2 und L3.

Figur 2 zeigt die Auswirkungen des Versatzes der Lichtführungseinheiten 2 und 3 zueinander. Die erste Lichtführungseinheit 2 bildet einzelne Lichtsegmente 6a ab; die verbleibenden Lichtsegmente 6b entspringen der zweiten Lichtführungseinheit 3. Der Versatz der beiden Lichtführungseinheiten 2 und 3 zueinander führt zu einem vertikalen Versatz der Lichtbildunterkanten LBK-L2 und LBK-L3 zueinander. Dadurch weist die durch die Beleuchtungsvorrichtung 1 abgestrahlte Lichtverteilung eine die Lichtverteilung begrenzende Unterkante auf, die gestuft, insbesondere entsprechend einer Rechteckfunktion, verläuft.

Zur besseren Erörterung der Ursachen des Versatzes der einzelnen Lichtführungseinheiten 2 und 3 zueinander, wird in Hinblick auf die nachfolgenden Figuren 3 und 4 ein beispielhafter Aufbau einer Beleuchtungsvorrichtung 1 beschrieben. Figur 3 zeigt eine Explosionsdarstellung der Beleuchtungsvorrichtung 1, wobei die Lichtquellen 4 auf einem Trägerelement 8 angeordnet sind. Das Trägerelement 8 ist in eine Halterungsvorrichtung 9 einsetzbar, die wiederum dazu eingerichtet, die Lichtführungseinheiten 2 und 3 aufzunehmen. Die Halterungsvorrichtung 9 weist zu diesem Zweck Vertiefungen 9a auf, die durch Führungswände 9b begrenzt sind, wobei die Lichtführungseinheiten 2 und 3 in den Vertiefungen 9a gehalten werden können. Um die Lichtführungseinheiten 2 und 3 trotz Fertigungstoleranzen, die beispielsweise durch den Herstellungsvorgang der Lichtführungen 2 und 3 als auch der Halterungsvorrichtung 9 bedingt sein können, zuverlässig in die Vertiefungen 9a einführen zu können, sind die Vertiefungen 9a typischerweise geringfügig größer dimensioniert als die korrespondierenden Abmessungen der Lichtführungseinheiten 2 und 3. Folglich werden die Lichtführungseinheiten 2 und 3 mit einem gewissen Spiel innerhalb der Vertiefung 9a gehalten, woraus Unsicherheiten in der Positionierung der Lichtführungseinheiten 2 und 3 resultieren können.

Weiters ist in Fig. 3 gut erkennbar, dass die erste Lichtführungseinheit 2 einen Haltesteg 2a aufweist, von dem drei Auskopplungsstege 2b abstehen. Die zweite Lichtführungseinheit 3 weist ebenso einen Haltesteg 3a auf, von dem zwei Auskopplungsstege 2b abstehen, wobei jedem Auskopplungssteg 2b oder 3b im vorliegenden Fall zwei Lichtquellen 4 zugeordnet sind. Jedes der in Figur 2 gezeigten Segmente 6a und 6b wird durch die Lichtquellen 4, die Licht in den jeweiligen Auskopplungssteg 2b oder 3b einkoppeln, erzeugt, indem das eingekoppelte Licht die Auskopplungsstege 2b bzw. 3b durch jeweilige Lichtauskopplungsflächen 2c bzw. 3c verlässt und durch die nachgeschaltete Linse 5 (siehe Fig. 1) auf einen vor der Beleuchtungsvorrichtung 1 liegenden Bereich projiziert wird.

Figur 4 zeigt die Komponenten der Fig. 3 in einem zusammengebauten Zustand, wobei die Lichtführungseinheiten 2 und 3 durch eine in Figur 3 nicht dargestellte auf der Halterungsvorrichtung 9 aufgeklemmte Abdeckung 10 gegen ein Herausrutschen aus der Vertiefung 9a gesichert ist.

Die Figuren 5 und 6 zeigen eine Draufsicht auf die Lichtführungseinheiten 2 und 3 sowie ihre Lichtauskopplungsflächen 2c und 3c, die in vertikaler Richtung durch eine mit einer strichlierten Linie angedeuteten Unterkante UK und einer Oberkante OK begrenzt sind. Die Tatsache, dass die Unterkante UK an den Lichtauskopplungsflächen oberhalb der Oberkante OK angeordnet ist, ist durch die Invertierung der Lichtverteilung durch die nachgeschaltete Linse 5 begründet. In Figur 5 sind die erste und die zweite Lichtführungseinheit 2 und 3 in einer Sollposition angeordnet, sodass die Ober- und Unterkanten OK und UK der Lichtaustrittsflächen 2c und 3c zueinander fluchten. Die vertikalen Abstände zur den Führungswänden 9b der Halterungsvorrichtung 9 betragen die Sollängen a1 und a2. In Figur 6 hingegen sind die Lichtführungseinheiten 2 und 3 entsprechend der Darstellung der Figuren 1 bis 2 zueinander verschoben, wobei die Abstände a1' und a2' zu den Seitenwänden 9b gegenüber den Abständen a1 und a2 deutlich reduziert sind. Dadurch ist sind die Ober- und Unterkanten OK und UK im Gegensatz zur Anordnung der Figur 5 nicht mehr fluchtend zueinander angeordnet sondern folgen einen Verlauf in Form einer Rechteckfunktion, wie dies bereits zu Figur 2 beschrieben wurde.

Figur 7 zeigt eine Schnittdarstellung einer erfindungsgemäßen Ausführungsform einer Beleuchtungsvorrichtung 1a, die sich von Beleuchtungsvorrichtung gemäß der Figuren 1 bis 4 sowie 5, 6 darin unterscheidet, dass zwischen der Linse 5 und den Lichtauskopplungsflächen 2c und 3c der Auskopplungsstege 2b, 3b eine Blende 11 angeordnet ist. Die Blende 11 ist dazu eingerichtet, das von den Auskopplungsstegen 2b, 3b in die Linse 5 eingekoppelte Licht so zu begrenzen, dass die durch die Beleuchtungsvorrichtung 1a abgestrahlte Lichtverteilung - also jene Lichtverteilung, die durch die Lichtquellen 4 über die Lichtauskopplungsflächen 2c und 3c durch die Linse 5 erzeugt wird - durch eine einzige durchgängige geradlinige Unterkante UK, vorzugsweise in Form einer horizontalen Linie, nach unten begrenzt ist.

Im vorliegenden weist die Blende 11 eine Öffnung 11a auf, durch die Licht von den Auskopplungsstegen 2b und 3b in die Linse 5 geleitet wird, wobei im eingebauten Zustand eine Oberseite der Öffnung 11a durch eine horizontal verlaufende Kante 11b begrenzt ist (siehe Figur 9). In der gezeigten Anordnung ist der Blende dabei dergestalt zwischen den Lichtauskopplungsflächen 2c und 3c und der Linse 5 angeordnet, dass der von den Auskoppelflächen hin zur Linse 5 beleuchtbare Raumwinkel nach oben hin beschnitten wird, wobei dies im vorliegenden Beispiel dazu führt, dass der bereits zuvor beschriebene Randstrahl L3 durch die Blende 11 abgeblockt wird (z.B. durch Absorption oder Reflexion) und nicht zur nachgeschalteten Linse 5 gelangt. Damit kann der Bereich der Lichtauskoppelflächen 2c und 3c, der in die Linse 5 einstrahlen kann, auf einen gemeinsamen Raumwinkel beschränkt werden.

Figur 7a zeigt eine Detaildarstellung der Figur 7, in der der Verlauf der Randstrahlen L2 und L3 besonders gut erkennbar ist. Figur 8 zeigt eine Darstellung der Lichtverteilung der Beleuchtungsvorrichtung gemäß Fig. 7, insbesondere der Lichtsegmente 6a der ersten Lichtführungseinheit 2 und der Lichtsegmente 6b der zweiten Lichtführungseinheit 3. Jene Bereiche der Lichtsegmente 6a und 6b, die unterhalb der Untergrenze UK liegen, werden durch die Blende 11 ausgeblendet.

Figur 9 eine Vorderansicht der Blende 11 der Beleuchtungsvorrichtung 1a, die die Auskopplungsstege 2b und 3b außerhalb des Öffnungsbereich 11a überdeckt. Die Blende 11 kann als integraler Bestandteil einer die Linse 5 halternden Linsenhalterung ausgeführt sein, beispielsweise als einstückiger Spritzgußteil. Die Position der Blende ist im Prinzip frei entlang der optischen Achse OA festlegbar und vorzugsweise so gewählt, dass durch die Lage der Kante 11b in Bezug auf die Auskopplungsstege 2b und 3b bzw. deren Abstrahlwinkel die durch die Linse 5 abgestrahlte Lichtverteilung durch eine einzige durchgängige geradlinige Unterkante UK, vorzugsweise in Form einer horizontale Linie, nach unten begrenzt ist.

## Patentansprüche

1. Beleuchtungsvorrichtung (1a) für einen Kraftfahrzeugscheinwerfer, aufweisend
- eine erste Lichtführungseinheit (2) mit einem Haltesteg (2a) und zumindest zwei voneinander beabstandeten von dem Haltesteg (2a) abstehenden Auskopplungsstegen (2c),
- eine zweite Lichtführungseinheit (3) mit einem Haltesteg (3a) und zumindest einem von dem Haltesteg (3a) abstehenden Auskopplungssteg (3b),
- einer Anzahl an Lichtquellen (4) zur Einkopplung von Licht in die Auskopplungsstege (2b, 3b) der Lichtführungseinheiten (2, 3), wobei jedem Auskopplungssteg (2b, 3b) zumindest eine Lichtquelle (4) zugeordnet ist, und
- zumindest eine den Lichtführungseinheiten (2, 3) nachgeordnete Projektionslinse (5), zur Erzeugung einer Lichtverteilung,
wobei jeder Auskopplungssteg (2b, 3b) eine Lichtauskopplungsfläche (2c, 3c) zur Abstrahlung von Licht in die zumindest eine Projektionslinse (5) aufweist, wobei die erste und die zweite Lichtführungseinheit (2, 3) voneinander gesonderte Bauteile sind, die dergestalt zueinander angeordnet sind, dass zwischen benachbarten Auskopplungsstegen (2b) der ersten Lichtführungseinheit (2) jeweils ein Auskopplungssteg (3b) der zweiten Lichtführungseinheit (3) angeordnet ist, **dadurch gekennzeichnet, dass** zwischen der Projektionslinse (5) und den Lichtauskopplungsflächen (2c, 3c) der Auskopplungsstege (2b, 3b) eine Blende (11) angeordnet ist, die dazu eingerichtet ist, das von den Auskopplungsstegen (2b, 3b) in die Projektionslinse (5) eingekoppelte Licht dergestalt zu begrenzen, dass die durch die Beleuchtungsvorrichtung (1a) abgestrahlte Lichtverteilung durch eine einzige durchgängige geradlinige Unterkante (UK), vorzugsweise in Form einer horizontalen Linie, nach unten begrenzt ist, wobei die Blende (11) eine Öffnung aufweist, durch die Licht von den Auskopplungsstegen in die Projektionslinse geleitet wird, wobei im eingebauten Zustand eine Oberseite der Öffnung durch eine horizontal verlaufende Kante begrenzt ist.

2. Beleuchtungsvorrichtung (1a) nach Anspruch 1, **dadurch gekennzeichnet, dass** die Blende (11) einstückig ausgeführt ist.

3. Beleuchtungsvorrichtung (1a) nach Anspruch 1 oder 2, **dadurch gekennzeichnet, dass** die erste Lichtführungseinheit (2) eine Anzahl von n von dem Haltesteg abstehenden Auskopplungsstege aufweist, wobei die zweite Lichtführungseinheit eine Anzahl von n-1 von dem Haltesteg abstehende Auskopplungsstege aufweist, wobei vorzugsweise n=3, n=4 oder n≥5 gilt.

4. Beleuchtungsvorrichtung (1a) nach einem der Ansprüche 1 bis 2, **dadurch gekennzeichnet, dass** die erste Lichtführungseinheit (2) eine Anzahl von n von dem Haltesteg abstehenden Auskopplungsstege aufweist, wobei die zweite Lichtführungseinheit eine Anzahl von n von dem Haltesteg abstehende Auskopplungsstege aufweist, wobei vorzugsweise n=3, n=4 oder n≥5 gilt.

5. Beleuchtungsvorrichtung (1a) nach einem der vorhergehenden Ansprüche, **dadurch gekennzeichnet, dass** die erste und/oder die zweite Lichtführungseinheit (2, 3) als transparente Vollkörper ausgeführt sind.

6. Beleuchtungsvorrichtung (1a) nach einem der Ansprüche 1 bis 4, **dadurch gekennzeichnet, dass** die erste und/oder die zweite Lichtführungseinheit (2, 3) als lichtleitende Hohlkörper ausgeführt sind.

7. Beleuchtungsvorrichtung (1a) nach einem der vorhergehenden Ansprüche, **dadurch gekennzeichnet, dass** jedem Auskopplungssteg (2b, 3b) zumindest eine LED-Lichtquelle zugeordnet ist.

8. Beleuchtungsvorrichtung (1a) nach einem der vorhergehenden Ansprüche, **dadurch gekennzeichnet, dass** einzelne, vorzugsweise alle, den Auskopplungsstegen (2b, 3b) zugeordnete Lichtquellen zur Erzeugung einer dynamischen Lichtverteilung einzeln ansteuerbar sind.

9. Kraftfahrzeugscheinwerfer mit zumindest einer Beleuchtungsvorrichtung (1a) nach einem der vorhergehenden Ansprüche.

10. Kraftfahrzeug, aufweisend zumindest eine, vorzugsweise zwei Beleuchtungsvorrichtungen (1a) und/oder Kraftfahrzeugscheinwerfer nach einem der vorhergehenden Ansprüche.

## Claims

1. A lighting device (1a) for a motor vehicle headlamp comprising
- a first light-guide unit (2) having a retaining bar (2a) and at least two outcoupling bars (2c) spaced apart from one another and protruding from the retaining bar (2a),
- a second light-guide unit (3) having a retaining bar (3a) and at least one outcoupling bar (3b) protruding from the retaining bar (3a),
- a number of light sources (4) for coupling light into the outcoupling bars (2b, 3b) of the light-guide units (2, 3), wherein at least one light source (4) is associated with each of the outcoupling bars (2b, 3b), and
- at least one projection lens (5), arranged downstream of the light-guide units (2, 3), for generating a light distribution,
wherein each of the outcoupling bars (2b, 3b) has a light-outcoupling surface (2c, 3c) for emitting light into the at least one projection lens (5), wherein the first and second light-guide units (2, 3) are components separate from one another and are arranged relative to one another such that an outcoupling bar (3b) of the second light-guide unit (3) is arranged between each of the adjacent outcoupling bars (2b) of the first light-guide unit (2), **characterised in that** an aperture (11) is arranged between the projection lens (5) and the light-outcoupling surfaces (2c, 3c) of the outcoupling bars (2b, 3b) and is configured to limit downwardly the light coupled from the outcoupling bars (2b, 3b) into the projection lens (5) such that the light distribution emitted by the lighting device (1a) is limited by a single continuous straight bottom edge (UK), preferably in the form of a horizontal line, wherein the aperture (11) has an opening through which light is guided from the outcoupling bars into the projection lens, wherein, when installed, an upper side of the opening is limited by a horizontal edge.

2. The lighting device (1a) according to claim 1, **characterised in that** the aperture (11) is formed integrally.

3. The lighting device (1a) according to claim 1 or 2, **characterised in that** the first light-guide unit (2) has a number of n outcoupling bars protruding from the retaining bar, wherein the second light-guide unit has a number of n-1 outcoupling bars protruding from the retaining bar, wherein preferably n=3, n=4, or n≥5.

4. The lighting device (1a) according to any one of claims 1 to 2, **characterised in that** the first light-guide unit (2) has a number of n outcoupling bars protruding from the retaining bar, wherein the second light-guide unit has a number of n outcoupling bars protruding from the retaining bar, wherein preferably n=3, n=4, or n≥5.

5. The lighting device (1a) according to any one of the preceding claims, **characterised in that** the first and/or the second light-guide units (2, 3) are formed as transparent solid bodies.

6. The lighting device (1a) according to any one of claims 1 to 4, **characterised in that** the first and/or second light-guide units (2, 3) are formed as light-guiding hollow bodies.

7. The lighting device (1a) according to any one of the preceding claims, **characterised in that** at least one LED light source is associated with each outcoupling bar (2b, 3b).

8. The lighting device (1a) according to any one of the preceding claims, **characterised in that** some, preferably all, of the light sources associated with the outcoupling bars (2b, 3b) are actuatable individually to generate a dynamic light distribution.

9. A motor vehicle headlamp comprising at least one lighting device (1a) according to any one of the preceding claims.

10. A motor vehicle comprising at least one, preferably two lighting devices (1a) and/or motor vehicle headlamps according to any one of the preceding claims.

## Revendications

1. Dispositif d'éclairage (la) pour un phare de véhicule automobile, présentant
- une première unité de guidage de lumière (2) comportant une barre de retenue (2a) et au moins deux barres de découplage (2c) espacées l'une de l'autre et faisant saillie de la barre de retenue (2a) ;
- une seconde unité de guidage de lumière (3) comportant une barre de retenue (3a) et au moins une barre de découplage (3b) faisant saillie de la barre de retenue (3a) ;
- une pluralité de sources de lumière (4) pour le couplage de lumière dans les barres de découplage (2b, 3b) des unités de guidage de lumière (2, 3), au moins une source de lumière (4) étant associée à chacune des barres de découplage (2b, 3b) ; et
- au moins une lentille de projection (5) disposée en aval des unités de guidage de lumière (2, 3), pour la génération d'une distribution de lumière,
dans lequel chacune des barres de découplage (2b, 3b) présente une surface de découplage de lumière (2c, 3c) pour l'émission de lumière dans ladite au moins une lentille de projection (5), dans lequel la première et la seconde unité de guidage de lumière (2, 3) sont des composants séparés l'un de l'autre, qui sont disposés l'un par rapport à l'autre de telle sorte qu'une barre de découplage respective (3b) de la seconde unité de guidage de lumière (3) est disposée entre des barres de découplage adjacentes (2b) de la première unité de guidage de lumière (2), **caractérisé par le fait qu'**entre la lentille de projection (5) et les surfaces de découplage de lumière (2c, 3c) des barres de découplage (2b, 3b) est disposé un diaphragme (11), qui est conçu de façon à limiter la lumière couplée à partir des barres de découplage (2b, 3b) dans la lentille de projection (5) de telle sorte que la distribution de lumière émise par le dispositif d'éclairage (la) est limitée vers le bas par un bord inférieur droit continu unique (UK), de préférence sous forme d'une ligne horizontale, dans lequel le diaphragme (11) présente une ouverture à travers laquelle de la lumière est guidée à partir des barres de découplage dans la lentille de projection, dans lequel, à l'état monté, un côté supérieur de l'ouverture est limité par un bord s'étendant horizontalement.

2. Dispositif d'éclairage (la) selon la revendication 1, **caractérisé par le fait que** le diaphragme (11) est réalisé d'un seul tenant.

3. Dispositif d'éclairage (la) selon l'une des revendications 1 ou 2, **caractérisé par le fait que** la première unité de guidage de lumière (2) présente une pluralité de n barres de découplage faisant saillie de la barre de retenue, la seconde unité de guidage de lumière présentant une pluralité de n-1 barres de découplage faisant saillie de la barre de retenue, où, de préférence, n = 3, n = 4 ou n ≥ 5.

4. Dispositif d'éclairage (la) selon l'une des revendications 1 et 2, **caractérisé par le fait que** la première unité de guidage de lumière (2) présente une pluralité de n barres de découplage faisant saillie de la barre de retenue, la seconde unité de guidage de lumière présentant une pluralité de n barres de découplage faisant saillie de la barre de retenue, où, de préférence, n = 3, n = 4 ou n ≥ 5.

5. Dispositif d'éclairage (la) selon l'une des revendications précédentes, **caractérisé par le fait que** la première et/ou la seconde unité de guidage de lumière (2, 3) sont réalisées en tant que corps pleins transparents.

6. Dispositif d'éclairage (la) selon l'une des revendications 1 à 4, **caractérisé par le fait que** la première et/ou la seconde unité de guidage de lumière (2, 3) sont réalisées en tant que corps creux de guidage de lumière.

7. Dispositif d'éclairage (la) selon l'une des revendications précédentes, **caractérisé par le fait qu'**au moins une source de lumière à LED est associée à chacune des barres de découplage (2b, 3b).

8. Dispositif d'éclairage (la) selon l'une des revendications précédentes, **caractérisé par le fait que** plusieurs sources de lumière, de préférence toutes les sources de lumière, associées aux barres de découplage (2b, 3b) sont actionnables individuellement pour la génération d'une distribution de lumière dynamique.

9. Phare de véhicule automobile comportant au moins un dispositif d'éclairage (la) selon l'une des revendications précédente.

10. Véhicule automobile, présentant au moins un, de préférence deux dispositifs d'éclairage (la) et/ou phare de véhicule automobile selon l'une des revendications précédentes.
